# EUROPÄISCHE PATENTSCHRIFT

(11) **EP 1 606 462 B1**
(45) Veröffentlichungstag und Bekanntmachung des Hinweises auf die Patenterteilung: **29.10.2014**
(21) Anmeldenummer: 04719414.7
(22) Anmeldetag: 11.03.2004
(51) Int. Cl.: E03C 1/08

(54) **SANITÄRE EINSETZEINHEIT**
SANITARY INSERT UNIT
UNITÉ D'INSERTION SANITAIRE

(30) Priorität: 21.03.2003 DE 10312854
(43) Veröffentlichungstag der Anmeldung: 21.12.2005
(73) Patentinhaber: Neoperl GmbH, 79379 Müllheim (DE)
(72) Erfinder: ZOLLER, Uwe, 79424 Auggen (DE)
(74) Vertreter: Maucher Börjes Jenkins
(86) Internationale Anmeldenummer: PCT/EP2004/002504
(87) Internationale Veröffentlichungsnummer: WO 2004/083538

(56) Entgegenhaltungen:
- EP-A- 0 733 748
- DE-A- 3 835 559

## Beschreibung

Die Erfindung betrifft eine sanitäre Einsetzeinheit gemäß dem Oberbegriff des Anspruchs 1.

Sanitäre Einsetzeinheiten sind bereits in verschiedenen Ausführungen bekannt. Solche Einsetzeinheiten werden regelmäßig in ein Auslaufmundstück eingesetzt, das an einer sanitären Auslaufarmatur lösbar gehalten ist. Mit Hilfe solcher Einsetzeinheiten soll ein homogener, weicher und nichtspritzender Wasserstrahl geformt werden.

Bei derartigen Einsetzeinheiten, die einen zuströmseitigen Durchflussmengenregler und einen abströmseitigen Strahlregler zusammenfassen, kann es jedoch zu Einbauproblemen auf Grund der Baugröße kommen. Problematisch ist insbesondere der nachträgliche Einbau in Auslaufarmaturen, die zuvor mit einer Einsetzeinheit betrieben wurden, welche lediglich einen Strahlregler, jedoch keinen Durchflussmengenregler aufweist, da letztgenannte Einsetzeinheit eine geringere Einbauhöhe als eine Einsetzeinheit mit Durchflussmengenregler hat.

Aus der EP 0 733 748 A1 ist bereits eine sanitäre Einsetzeinheit der eingangs erwähnten Art bekannt, die zum Einsetzen in ein Auslaufmundstück bestimmt ist. Die vorbekannte Einsetzeinheit weist abströmseitig einen Strahlregler auf, dem in Durchflussrichtung ein Durchflussmengenregler sowie ein zuströmseitiges Vorsatzsieb vorgeschaltet sind. Dabei soll das Vorsatzsieb eventuell anströmende Schmutzpartikel vom Mengenregler fernhalten, die ansonsten zu Fehlleistungen und insbesondere zu zu geringen Literleistungen des Durchflussmengenreglers führen könnten. Der Strahlregler, der Durchflussmengenregler und das zuströmseitige Vorsatzsieb weisen an ihren einander zugewandten Enden jeweils zueinander passende Anschlussmittel zum lösbaren Verbinden dieser Bestandteile auf. Durch die gleiche beziehungsweise komplementäre Ausbildung der Anschlussmittel besteht die Möglichkeit, das Vorsatzsieb entweder auf dem Durchflussmengenregler oder direkt auf dem Strahlregler anzubringen. Da der Strahlregler mit dem Durchflussmengenregler und dieser wiederum mit dem Vorsatzsieb lösbar verbunden ist, und da die Einbaulänge der vorbekannten Einsetzeinheit im Wesentlichen durch die Bauhöhe ihrer einzelnen Bestandteile bestimmt wird, weist die aus EP 0 733 748 A1 vorbekannte Einsetzeinheit im Vergleich zu einem üblichen Strahlregler eine entsprechend überhöhte Einbaulänge auf.

Es besteht daher insbesondere die Aufgabe, eine sanitäre Einsetzeinheit der eingangs erwähnten Art zu schaffen, bei der Einbauprobleme auf Grund der Einbauhöhe auch in Umgebungen mit begrenzten Platzverhältnissen vermieden sind.

Die erfindungsgemäße Lösung dieser Aufgabe ist eine sanitäre Einsetzeinheit gemäß Anspruch 1.

Somit wird der bislang bei vorbekannten Einsetzeinheiten ungenutzte Innenraum unterhalb des Vorsatzsiebes funktional für den Durchflussmengenregler genutzt, so dass die Bauhöhe der erfindungsgemäßen Einsetzeinheit mit Durchflussmengenregler gegenüber der Bauhöhe einer herkömmlichen Einsetzeinheit ohne Durchflussmengenregler nicht erhöht ist. Es ist somit eine hundertprozentige geometrische Kompatibilität zwischen zwei derartigen Einsetzeinheiten realisiert, so dass der wechselweise Austausch der Einsetzeinheiten oder der wahlweise Einbau des Durchflussmengenreglers problemlos möglich ist.

Mit der Zeit kann sich das Vorsatzsieb durch Verunreinigungen oder Kalkablagerungen zusetzen. Um einen ausreichenden Wasserzustrom auch bei partiell zugesetztem Vorsatzsieb im Zentralbereich sicherzustellen, ist es vorteilhaft, wenn der Durchflussmengenregler in einem äußeren, insbesondere ringförmigen Randbereich eine radial nach innen aufsteigende Auflaufschräge aufweist, die zu einem Steuerspalt oder dergleichen mit dem Strahlregler in Durchgangsverbindung stehenden Durchströmöffnung führt, und wenn die Auflaufschräge und das Vorsatzsieb voneinander beabstandet sind.
Zuströmendes Wasser kann so von den Außenbereichen des Vorsatzsiebes über die Auflaufschräge dem Durchflussmengenregler und in der Folge dem Strahlregler zugeführt werden. Damit ist auch bei einem partiell verstopften Vorsatzsieb die Funktionalität der erfindungsgemäßen Einsetzeinheit gewährleistet.

Um einen definierten Zustrom des Wassers zu dem Durchflussmengenregler über die Auflaufschräge zu erreichen und Verwirbelungen in Umfangsrichtung zu vermeiden, ist es zweckmäßig, wenn die Auflaufschräge oberseitig etwa radial verlaufende Nuten zur Bildung einzelner Zuströmkanäle aufweist. Durch den gebündelten Wasserfluss in den Zuführkanälen kann auch die Strömungsgeschwindigkeit am Durchflussmengenregler und in der Folge am Strahlregler erhöht werden, so dass die Funktionalität der Einsetzeinheit verbessert ist.

Es ist vorteilhaft, wenn die zwischen den Nuten befindlichen Stege nahe oder bei der Innenseite des Vorsatzsiebes enden und als Auflageelemente für das Vorsatzsieb dienen. Die Stege bilden so Stützen für das Vorsatzsieb, so dass die Stabilität der Anordnung verbessert ist und ein unerwünschtes Einformen des Vorsatzsiebes, beispielsweise durch zu hohen Druck des zuströmenden Wassers, vermieden werden kann.

Um eine gleichmäßige Wasserzuströmung zu ermöglichen ist es zweckmäßig, wenn die Stege der Auflaufschräge in Umfangsrichtung gleichmäßig voneinander beabstandet sind.

Eine bevorzugte Ausführungsform der erfindungsgemäßen Einsetzeinheit sieht vor, dass der Durchflussmengenregler einen zentralen Kernbereich aufweist, der von einem ringförmigen Drosselkörper umgeben ist, und dass zwischen dem Drosselkörper und der Auflaufschräge ein Steuerspalt gebildet ist, dessen Durchtrittsquerschnitt durch den sich unter der beim Durchströmen bildenden Druckdifferenz verformenden Drosselkörper veränderbar ist.

Nachstehend ist ein Ausführungsbeispiel einer erfindungsgemäßen sanitären Einsetzeinheit anhand der Zeichnung näher beschrieben.

Es zeigt:
- Fig. 1: eine teilweise im Schnitt gehaltene Seitenansicht einer erfindungsgemäßen Einsetzeinheit und
- Fig. 2: eine Aufsicht auf den Durchflussmengenregler einer erfindungsgemäßen Einsetzeinheit.

Eine im ganzen mit 1 bezeichnete sanitäre Einsetzeinheit weist ein Vorsatzsieb 2, einen Durchflussmengenregler 3 sowie einen Strahlregler 4 auf, die mit seinem Gehäuse 5 lösbar miteinander verbunden sind.

Figur 1 zeigt eine teilweise im Schnitt gehaltene Seitenansicht der Einsetzeinheit 1. Unterhalb des im wesentlichen kegelförmig ausgebildeten Vorsatzsiebes 2 ist ein Innenraum 6 gebildet, in dem der Durchflussmengenregler 3 angeordnet ist. Der Durchflussmengenregler 3 weist einen zentralen Kernbereich 7 auf, der von einem ringförmigen Drosselkörper 8 umgeben ist. Zwischen dem Drosselkörper 8 und einer radial nach innen aufsteigenden Auflaufschräge 9 im äußeren Randbereich des Durchflussmengenreglers 3 ist ein Steuerspalt 10 gebildet, der in Durchflussverbindung mit dem darunter angeordneten Strahlregler 4 steht.

Der zentrale Kernbereich 7, der Drosselkörper 8 und die Auflaufschräge 9 sind derart dimensioniert, dass das Querschnittsprofil des Durchflussmengenreglers 3 dem Querschnittsprofil des Vorsatzsiebes 2 im wesentlichen formangepasst ist, wobei die Auflaufschräge 9 und das Vorsatzsieb 2 voneinander beabstandet sind. Durch die Anordnung des Durchflussmengenreglers 3 innerhalb des unterhalb des Vorsatzsiebes 2 gebildeten Innenraums 6 ergibt sich für die Einsetzeinheit 1 eine gegenüber herkömmlichen Einsetzeinheiten reduzierte Bauhöhe beziehungsweise es kann für eine Einsetzeinheit mit Durchflussmengenregler eine Bauhöhe realisiert werden, die bislang nur für Einsetzeinheiten ohne Durchflussmengenregler möglich war. Somit kann die erfindungsgemäße Einsetzeinheit 1 problemlos in Umgebungen integriert werden, in denen zuvor Strahlregler ohne Durchflussmengenregler verwendet wurden oder die nur begrenzte Platzverhältnisse aufweisen.

Wie insbesondere in Figur 2 erkennbar ist, weist die Auflaufschräge 9 oberseitig etwa radial verlaufende, gleichmäßig voneinander beabstandete Spülnuten oder dergleichen Nuten 11 zur Bildung einzelner Zuströmkanäle auf. Diese Zuströmkanäle ermöglichen ein gezieltes Zuströmen von Wasser, das durch den Bereich des Vorsatzsiebes 2 oberhalb der Auflaufschräge 9 in den Durchflussmengenregler 3 gelangt, hin zu dem Steuerspalt 10. Somit ist auch im Falle einer bereichsweisen Zusetzung des Vorsatzsiebes 2 im Zentralbereich, beispielsweise durch Verunreinigungen im zuströmenden Wasser oder durch Kalkablagerungen, ein ausreichender Wasserstrom in den Steuerspalt 10 und den nachgeordneten Strahlregler 4 vom Außenbereich her sichergestellt.

Die zwischen den Nuten 11 befindlichen und diese begrenzenden Stege oder Vorsprünge 12 enden nahe der Innenseite des Vorsatzsiebes 2. Somit können sie als Auflageelemente für das Vorsatzsieb 2 dienen, um die Stabilität der Einsetzeinheit 1 zu verbessern und ein ungewünschtes Einformen des Vorsatzsiebes 2 in den Innenraum 6, beispielsweise durch zu hohen Druck des zuströmenden Wassers oder bei der Handhabung beim Einbau der Einsetzeinheit 1, zu verhindern.

## Patentansprüche

1. Sanitäre Einsetzeinheit (1) zum Einsetzen in eine Auslaufarmatur mit einem im wesentlichen kegelförmigen Vorsatzsieb (2), dem in Durchströmrichtung ein Durchflussmengenregler (3) und ein Strahlregler (4) nachgeordnet sind, wobei das Vorsatzsieb (2) mit dem Strahlregler-Gehäuse lösbar verbunden ist, **dadurch gekennzeichnet, dass** der Durchflussmengenregler (3) ein dem Querschnittsprofil des Vorsatzsiebes (2) derart im Wesentlichen formangepasstes Querschnittsprofil aufweist, dass der Durchflussmengenregler (3) in dem Innenraum (6) unterhalb des am Strahlregler-Gehäuse (5) befestigten Vorsatzsiebes (2) angeordnet ist, und derart, dass eine hundertprozentige geometrische Kompatibilität zwischen einer Einsetzeinheit mit bzw. ohne Durchflussmengenregler realisiert wird.

2. Einsetzeinheit nach Anspruch 1, **dadurch gekennzeichnet, dass** der Durchflussmengenregler (3) in einem äußeren, insbesondere ringförmigen Randbereich eine radial nach innen aufsteigende Auflaufschräge (9) aufweist, die zu einem Steuerspalt (10) oder dergleichen mit dem Strahlregler (4) in Durchgangsverbindung stehenden Durchströmöffnung führt, und dass die Auflaufschräge (9) und das Vorsatzsieb (2) voneinander beabstandet sind.

3. Einsetzeinheit nach Anspruch 2, **dadurch gekennzeichnet, dass** die Auflaufschräge (9) oberseitig etwa radial verlaufende Nuten (11) zur Bildung einzelner Zuströmkanäle aufweist.

4. Einsetzeinheit nach Anspruch 3, **dadurch gekennzeichnet, dass** die zwischen den Nuten (11) befindlichen Stege (12) nahe oder bei der Innenseite des Vorsatzsiebes (2) enden und als Auflageelemente für das Vorsatzsieb (2) dienen.

5. Einsetzeinheit nach Anspruch 4, **dadurch gekennzeichnet, dass** die Stege (12) der Auflaufschräge (9) in Umfangsrichtung gleichmäßig voneinander beabstandet sind.

6. Einsetzeinheit nach einem der Ansprüche 1 bis 5, **dadurch gekennzeichnet, dass** der Durchflussmengenregler (3) einen zentralen Kernbereich (7) aufweist, der von einem ringförmigen Drosselkörper (8) umgeben ist, und dass zwischen dem Drosselkörper (8) und der Auflaufschräge (9) ein Steuerspalt (10) gebildet ist, dessen Durchtrittsquerschnitt durch den sich unter der beim Durchströmen bildenden Druckdifferenz verformenden Drosselkörper (8) veränderbar ist.

## Claims

1. Sanitary insert unit (1) for inserting into an outlet fitting, having an essentially conical attachment screen (2), which has a throughflow-quantity regulator (3) and a jet regulator (4) arranged downstream of it, as seen in the throughflow direction, wherein the attachment screen (2) is connected in a releasable manner to the jet-regulator housing, **characterized in that** the throughflow-quantity regulator (3) has a cross-sectional profile which is essentially adapted in shape to the cross-sectional profile of the attachment screen (2) such that the throughflow-quantity regulator (3) is accommodated in the inner space (6) beneath the attachment screen (2), which is fastened on the jet-regulator housing (5), and such that there is total geometrical compatibility between an insert unit with a throughflow-quantity regulator and one without.

2. Insert unit according to Claim 1, **characterized in that** the throughflow-quantity regulator (3), in an outer, in particular annular peripheral region, has a run-on slope (9), which slopes up radially inwards and leads to a control gap (10) or similar throughflow opening in through-passage connection with the jet regulator (4), and **in that** the run-on slope (9) and the attachment screen (2) are spaced apart from one another.

3. Insert unit according to Claim 2, **characterized in that** the run-on slope (9), on the upper side, has approximately radially running grooves (11) for forming individual inflow channels.

4. Insert unit according to Claim 3, **characterized in that** the crosspieces (12), which are located between the grooves (11), terminate in the vicinity of, or at, the inside of the attachment screen (2) and serve as bearing elements for the attachment screen (2).

5. Insert unit according to Claim 4, **characterized in that** the crosspieces (12) of the run-on slope (9) are spaced apart uniformly from one another in the circumferential direction.

6. Insert unit according to one of Claims 1 to 5, **characterized in that** the throughflow-quantity regulator (3) has a central core region (7) which is enclosed by an annular flow-restricting body (8), and **in that** a control gap (10) is formed between the flow-restricting body (8) and the run-on slope (9), it being possible for the through-passage cross section of the control gap to be altered by the flow-restricting body (8) deforming under the pressure difference forming during throughflow operation.

## Revendications

1. Unité d'insertion sanitaire (1) destinée à être insérée dans une robinetterie de sortie, avec un tamis d'entrée (2) sensiblement conique à la suite duquel sont disposés, dans la direction d'écoulement, un régulateur de débit (3) et un régulateur de jet (4), sachant que le tamis d'entrée (2) est assemblé de manière amovible au boîtier du régulateur de jet, **caractérisée en ce que** le régulateur de débit (3) présente un profil de section de forme adaptée pour l'essentiel au profil de section du tamis d'entrée (2) de telle sorte que le régulateur de débit (3) est logé dans l'espace intérieur (6) en dessous du tamis d'entrée (2) fixé au boîtier (5) du régulateur de jet, et de telle sorte qu'on réalise une compatibilité géométrique à 100 % entre une unité d'insertion avec régulateur de débit et une unité d'insertion sans régulateur de débit.

2. Unité d'insertion selon la revendication 1, **caractérisée en ce que** le régulateur de débit (3) présente, dans une zone marginale extérieure notamment annulaire, un plan incliné (9) à pente ascendante radialement vers l'intérieur, qui mène à une fente de commande (10) ou ouverture d'écoulement analogue se trouvant en liaison de passage avec le régulateur de jet (4), et **en ce que** le plan incliné (9) et le tamis d'entrée (2) sont distants l'un de l'autre.

3. Unité d'insertion selon la revendication 2, **caractérisée en ce que** le plan incliné (9) présente sur le dessus des rainures (11) s'étendant approximativement radialement, destinées à former des canaux individuels de flux entrant.

4. Unité d'insertion selon la revendication 3, **caractérisée en ce que** les nervures (12) présentes entre les rainures (11) se terminent à proximité ou au niveau du côté intérieur du tamis d'entrée (2) et servent d'éléments de support pour le tamis d'entrée (2).

5. Unité d'insertion selon la revendication 4, **caractérisée en ce que** les nervures (12) du plan incliné (9) sont uniformément espacées les unes des autres en direction circonférentielle.

6. Unité d'insertion selon l'une des revendications 1 à 5, **caractérisée en ce que** le régulateur de débit (3) présente une région d'âme centrale (7) qui est entourée par un corps d'étranglement annulaire (8), et **en ce qu'**est formée, entre le corps d'étranglement (8) et le plan incliné (9), une fente de commande (10) dont la section de passage peut être modifiée par le corps d'étranglement (8) qui se déforme sous l'action de la différence de pression qui s'établit lors de l'écoulement.
